# EUROPÄISCHE PATENTSCHRIFT

(11) **EP 1 628 557 B1**
(45) Veröffentlichungstag und Bekanntmachung des Hinweises auf die Patenterteilung: **06.04.2016**
(21) Anmeldenummer: 04704505.9
(22) Anmeldetag: 23.01.2004
(51) Int. Cl.: A47G 21/10, B25B 9/02

(54) **GREIFZANGE**
TONGS
PINCE DE PREHENSION

(30) Priorität: 12.02.2003 AT 692003
(43) Veröffentlichungstag der Anmeldung: 01.03.2006
(73) Patentinhaber: Frauscher, Jasmina, 5342 Abersee (AT)
(72) Erfinder: Frauscher, Jasmina, 5342 Abersee (AT)
(74) Vertreter: Patentanwaltskanzlei Hübscher
(86) Internationale Anmeldenummer: PCT/AT2004/000024
(87) Internationale Veröffentlichungsnummer: WO 2004/071255

(56) Entgegenhaltungen:
- WO-A1-97/41762
- DE-U- 7 502 395
- DE-U- 20 103 805
- US-A- 1 260 302
- US-A- 4 012 068
- US-A- 4 199 180
- US-A- 5 054 835
- PATENT ABSTRACTS OF JAPAN Bd. 2002, Nr. 02, 2. April 2002 (2002-04-02) & JP 2001 269908 A (YAMAMURA YOSHIHIRO), 2. Oktober 2001 (2001-10-02)
- PATENT ABSTRACTS OF JAPAN Bd. 1998, Nr. 13, 30. November 1998 (1998-11-30) & JP 10 225361 A (IZUMI TOSHIKATSU), 25. August 1998 (1998-08-25)

## Beschreibung

### Technisches Gebiet

Die Erfindung bezieht sich auf eine Greifzange mit zwei zueinander elastisch biegbaren, aus einem Holzwerkstoff bestehenden Zangenarme, die zueinander geneigt verlaufend in ein Kopfstück biegesteif eingesetzt sind.

### Stand der Technik

Zum Greifen von Speisen ist eine Greifzange bekannt (DE 442 855 B), die zwei zueinander elastisch biegbare, aus einem Holzwerkstoff bestehende Zangenarme aufweist, die in ein kegelförmiges Kopfstück aus Metall eingesetzt sind. Aufgrund der Form des Kopfstücks und mit einem Vorsehen eines Querstifts an der offenen Kegelgrundfläche ergibt sich für die Zangenarme beim Einsetzen in das innen hohle Kopfstück einerseits ein zueinander geneigter Verlauf und andererseits eine biegesteife Abstützung im Kopfstück. Nachteilig bei dieser Greifzange ist jedoch, daß die Zangenarme vergleichsweise leicht lösbar sind, da die Zangenarme im Kopfstück lediglich über kleine Auflageflächen anliegen. Beim mehrmaligen Fassen von Speisen führt dies vergleichsweise schnell zu einer Vergrößerung des Lagerspiels, wodurch die notwendige biegesteife Abstützung nicht mehr gegeben ist. Hinzu kommt, daß die Fertigung eines kegelförmigen Kopfstücks aufwendig und kostenintensiv ist, da neben der konstruktiv aufwendigen Form auch ein Querstift an der offenen Kegelgrundfläche vorgesehen werden muß.

Desweiteren ist aus der US 5054835 B ein Greifzange bekannt, bei der Besteckteile mit Hilfe eines als Hülse ausgebildeten Kopfstücks zusammengehatten werden. Hiezu sind die Besteckteile zueinander parallel verlaufend in das Kopfstück eingesteckt, welches Kopfstück die Besteckteile mit einem federbelasteten Schnappverschluß festhält. Nachteilig bei derartigen Greifzangen ist, daß mit einem Gebrauch der Greifzange ein Nachlassen der Federspannung des Schnappverschlusses zu befürchten ist, so daß beim Fassen von Speisen ein Lösen der Besteckteile vom Kopfstück nicht ausgeschlossen werden kann. Hinzu kommt, daß mit dem federbelasteten Schnappverschluß eine biegesteife Abstützung der Besteckteile im Kopfstück nicht gegeben ist, was ein feinfühliges Fassen von Speisen mit den Zangenarmen nicht erlaubt. Außerdem können für das Kopfstück nachwachsende Werkstoffe, wie beispielsweise Holzwerkstoffe, nur mit hohem Fertigungsaufwand verwendet werden, was eine kostengünstige Herstellen derartiger Greifzangen nicht ermöglicht.

Weiters ist eine Greifzange bekannt (DE 75 02 395 U), die sich aus einem Kopfteil und zwei Besteckteilen zusammensetzt. So wird ein Kopfteil gezeigt (Fig. 9), das zwei Besteckteile zueinander geneigt verlaufend biegesteif aufnimmt. Zu diesem Zweck sind im Kopfstück zwei lochartige Ausnehmungen bzw. Bohrungen vorgesehen, die das gesamte Kopfstück durchsetzen und in die dann die Besteckteile eingesetzt werden. Nachteilig ist, daß die von den Besteckteilen auf das Kopfstück ausgeübten Biegekräfte lediglich von den zu den Bohrungen seitlichen Mantelteilen des Kopfstücks aufgenommen werden müssen, was neben einem erhöhten Materialaufwand für das Kopfstück auch vom Kopfstück eine größere Breite als die Breite der Zangenarmen fordert. In, der Bereite schmale Greifzangen sind mit solch einem Kopfstück nicht herstellbar. Außerdem sind derartige rechteckige Ausnehmungen bei aus Holzwerkstoffen bestehenden Kopfteilen nur mit vergleichsweise hohem Aufwand zu fertigen, so daß derartige Greifzangen aus Kostengründen nicht als Einweggreifzangen geeignet sind.

Darstellung der Erfindung Eine Greifzange nach dem Oberbegriff des Anspruschs 1 ist bekannt aus WO 97/41762 A1. Der Erfindung liegt daher die Aufgabe zugrunde, eine Greifzange der eingangs geschilderten Art sowie ein Verfahren zur Herstellung solch einer Greifzange derart zu verbessern, daß neben einer Verringerung des. Materialaufwands zur Herstellung des Kopfstücks auch besonders schlanke Greifzangen ermöglicht.

Die Erfindung löst die gestellte Aufgabe durch eine Greifzange gemäß Anspruch 1, sowie eine Verfahren gemäß Anspruch 4.

Mit Einkerbungen im vorderen Teil der Greifzange und auf der Innenseite der Zangenarme können die zu greifenden Speisen verbessert festgehalten werden. Trägt die Greifzange an den Zangenarmen je eine von der Innenseite der Zangenarme ausgehende und in Richtung des Zangenmauls abfallende Rampe, so können aneinander haftende Speisen voneinander einfacher getrennt als auch Speisen mit einem Unterschieben der Zangenarme unter den Speisen besser gefaßt werden.

Durch das erfindungsgemäße Vorsehen von Nuten im Kopfstück läßt sich die Greifzange besonders einfach und kostengünstig aus einem Holzwerkstoff fertigen. So muß lediglich in einem ersten Arbeitsschritt eine elastisch biegbare Holzplatte in je eine der zwei V-förmig zulaufenden Nuten einer hölzerne Profilleiste eingesetzt und unlösbar verbunden werden. Wovon in einem weiteren Arbeitsschritt zumindest eine Greifzange abgetrennt werden kann, und zwar mit einem entsprechend der Breite der Zangenarme, quer zur Profilleiste geführten Trennschnitt.

### Kurze Beschreibung der Zeichnung

In den Zeichnungen ist der Erfindungsgegenstand beispielsweise dargestellt.

### Es zeigen

- Fig. 1: eine erfindungsgemäße Greifzange in dreidimensionaler Ansicht und
- Fig. 2: eine Seitenansicht der Fig. 1.

### Weg zur Ausführung der Erfindung

Das dargestellte Ausführungsbeispief einer erfindungsgemäßen Greifzange 1 (Fig. 1, Fig. 2) weist zwei zueinander elastisch biegbare, aus einem Holzwerkstoff bestehende Zangenarme 2 und ein hölzernes Kopfstück 3 auf. Die Zangenarme 2 sind zueinander geneigt verlaufend in je eine Nut des Kopfstückes 3 biegesteif eingesetzt. Die Nuten des hölzernen Kopfstücks 3 sind hierzu Vförmig zulaufend (Fig. 2) und voneinander getrennt, so daß sich ein Steg für eine ausreichende Festigkeit im Kopfstück 3 ausbildet. Um ein Verschieben der Zangenarme 2 in der jeweiligen Nut zu verhindern, sind die Zangenarme 2 mit dem Kopfstück 3 unlösbar verbunden, beispielsweise über einen Holzkleber. Die Greifzange 1 weist im offenen vorderen Teil auf der Innenseite der Zangenarme Einkerbungen 4 auf und trägt auch eine von der Innenseite der Zangenarme 2 ausgehende und in Richtung des Zangenmauls abfallende Rampe 5, um so das Greifen von Speisen zu verbessern. Außerdem weist das Kopfstück 3 dieselbe Breite wie die Zangenarme 2 auf, so daß die Greifzange 1 besonders komfortabel in ibrer Handhabung ist. Da das Kopfistück 3 aus einem Holzwerkstoff hergestellt wird, kann das Kopfstück 3 vorteilhaft von einer Profilleiste abgetrennt werden, in der zwei Nuten eingefräst sind. Die Zangenarme 2 müssen dann lediglich in das Kopfstück 3 eingesetzt werden. Besonders einfach und kostengünstig ist aber die Fertigung der Greifzangen 1 durch ein Verfahren, bei dem vor dem Trennschnitt bereits Holzplatten in das Kopfstück 3 eingesetzt worden sind, da dadurch das einzelne Fertigen der Zangenarme 2 sowie das Einsetzen der jeweiligen zwei Zangenarme 2 in das Kopfstück 3 vermieden werden kann.

## Patentansprüche

1. Greifzange mit zwei zueinander elastisch biegbaren, aus einem Holzwerkstoff bestehenden Zangenarme, die zueinander geneigt verlaufend in ein Kopfstück biegesteif eingesetzt sind, wobei die Zangenarme (2) sowohl je in eine Nut der V-förmig zulaufenden Nuten des hölzernen Kopfstücks (3) eingesetzt als auch mit dem Kopfstück (3) unlösbar verbunden sind, **dadurch gekennzeichnet, daß** das Kopfstück (3) die selbe Breite wie die Zangenarme aufweist.

2. Greifzange nach Anspruch 1, **dadurch gekennzeichnet, daß** die Greifzange (1) im offenen vorderen Teil auf der Innenseite der Zangenarme (2) Einkerbungen (4) aufweist.

3. Greifzange nach Anspruch 1 oder 2, **dadurch gekennzeichnet, daß** die Zangenarme (2) je eine von der Innenseite der Zangenarme (2) ausgehende und in Richtung des Zangenmauts abfallende Rampe (5) tragen.

4. Verfahren zum Herstellen einer Greifzange, **dadurch gekennzeichnet, daß** in einem ersten Arbeitsschritt je eine elastisch biegbare Holzplatte in eine der zwei V-förmig zulaufenden Nuten einer hölzerne Profilleiste eingesetzt und unlösbar verbunden wird und in einem weiteren Arbeitsschritt mit einem quer zur Profilleiste geführten Trennschnitt entsprechend der Breite der Zangenarme (2) zumindest eine Greifzange (1) abgetrennt wird.

## Claims

1. Tongs having two tong arms consisting of wooden material and able to be elastically bent with respect to one another, said arms being rigidly inserted into a head piece as they extend obliquely to one another, wherein the tong arms (2) are each inserted into one groove of the grooves in the wooden head piece (3) which taper in a V shape, as well as also being non-releasably connected to the head piece (3), **characterised in that** the head piece (3) has the same width as the tong arms.

2. Tongs as claimed in claim 1, **characterised in that** the tongs (1) comprise notches (4) in the open front part on the inside of the tong arms (2).

3. Tongs as claimed in claim 1 or 2, **characterised in that** the tong arms (2) each have a ramp (5) which emerges from the inside of the tong arms (2) and descends in the direction of the jaw of the tongs.

4. Method for producing tongs, **characterised in that**, in a first working step, an elastically bendable wooden plate is inserted into a respective one of the two grooves of a wooden profile strip, which taper in a V shape, and is non-releasably connected, and, in a further working step, at least one set of tongs (1) is separated by a severing cut made transversely to the profile strip, said cut corresponding to the width of the tong arms (2).

## Revendications

1. Pince de préhension avec deux bras de pince en matière à base de bois, élastiquement flexibles l'un par rapport à l'autre, qui sont insérés, inclinés l'un vers l'autre, de manière rigide dans une pièce de tête, les bras de pince (2) étant insérés à chaque fois dans une rainure des rainures coniques en forme de V de la pièce de tête en bois (3) et étant également reliés à la pièce de tête (3) de manière indétachable, **caractérisée en ce que** la pièce de tête (3) présente la même largeur que celle des bras de pince.

2. Pince de préhension selon la revendication 1, **caractérisée en ce que** la pince de préhension (1) présente des encoches (4), dans la partie ouverte en partie avant, sur le côté intérieur des bras de pince (2).

3. Pince de préhension selon la revendication 1 ou 2, **caractérisée en ce que** les bras de pince (2) portent chacun une rampe (5) descendante en direction de la mâchoire de pince et partant du côté intérieur des bras de pince (2).

4. Procédé pour fabriquer une pince de préhension, **caractérisé en ce que**, dans une première étape de travail, à chaque fois, une plaque de bois élastiquement flexible est insérée dans l'une des deux rainures coniques en forme de V d'une baguette profilée en bois et est reliée de manière indétachable et **en ce que**, dans une étape de travail ultérieure, au moins une pince de préhension (1) est détachée avec une coupe guidée transversalement à la baguette profilée, en fonction de la largeur des bras de pince (2).
